# EUROPÄISCHE PATENTSCHRIFT

(11) **EP 0 170 234 B1**
(45) Veröffentlichungstag und Bekanntmachung des Hinweises auf die Patenterteilung: **14.11.1990**
(21) Anmeldenummer: 85109464.9
(22) Anmeldetag: 27.07.1985
(51) Int. Cl.: A62C 5/02

(54) **Schaumlöschsystem**
Foam extinguishing system
Système extincteur à mousse

(30) Priorität: 30.07.1984 JP 157339/84
(43) Veröffentlichungstag der Anmeldung: 05.02.1986
(73) Patentinhaber: Nohmi Bosai Kogyo Co., Ltd., Chiyoda-ku Tokyo 102 (JP)
(72) Erfinder: Uchiyama, Jun c/o Nohmi Bosai Kogyo Co. Ltd., Chiyoda-ku Tokyo (JP); Iwata, Yasuhiro c/o Nohmi Bosai Kogyo Co. Ltd., Chiyoda-ku Tokyo (JP)
(74) Vertreter: Tiemann, Ulrich, Dr.-Ing.

(56) Entgegenhaltungen:
- DE-B- 1 559 679
- DE-C- 920 226
- US-A- 1 727 111
- US-A- 3 402 771
- JP-UM-52-154885 (Veröff. Nr.54-159)

## Beschreibung

Die vorliegende Erfindung betrifft ein Schaumlöschsystem gemäss Oberbegriff des Patentanspruchs 1. Insbesondere betrifft sie ein Schaumlöschsystem, das einen Schaum erzeugt, der nichtbrennbare Gase enthält, beispielsweise halogenhaltige Gase, insbesondere Halogenkohlenwasserstoffe. Diese Gase können selbst Löschmittel darstellen, d.h. bis zu Temperaturen von etwa 500°C stellen sie inerte Gase dar. Oberhalb dieser Temperatur zersetzen sie sich und wirken als Löschmittel.

Bekannte Schaumlöschsysteme dieser Art umfassen - wie in Figur 1 der Zeichnungen dargestellt ist - Schaumdüsen 3 vom Ansaugtyp im rückwärtigen Teil eines Rohrs 1, welches an der Vorderseite ein Schaumerzeugungsnetz 2 aufweist und im rückwärtigen Bereich eine Gasdüse zum Ausstossen eines Gasgemisches (auch Flüssiggas; eines halogenhaltigen Gases, Kohlendioxid o.ä.). Auf diese Weise wird ein Löschschaum, der ein nichtbrennbares Gas enthält, erzeugt, indem eine Schaumlösung und eine Mischung eines nichtbrennbaren Gases aus den Schaumdüsen 3, bzw. den Gasausblasdüsen 7 ausgeblasen wird.

Bei einem solchen bekannten Schaumlöschsystem kommt eine beträchtliche Menge der Gasmischung G', die ein nichtbrennbares Gas enthält und die aus den Gasdüsen 7 ausgeblasen wird, in Kontakt mit der Schaumlösung F und tritt mit dieser in Wechselwirkung, wodurch die Schaumlösung, die in Kontakt mit dem flüssigen, nichtbrennbaren Gas gekommen ist, sich in gefrorenem Zustand auf dem Schaumerzeugungsnetz 2 verteilt. Ein Teil des nichtbrennbaren Gases, welcher das Schaumerzeugungsnetz in flüssiger Form erreicht hat, ringt in gleicher Weise einen Teil der Schaumlösung, die über das Schaumerzeugungsnetz 2 verteilt ist, zum Gefreiren. Als Folge davon ist die Wirksamkeit der Schaumerzeugung beträchtlich vermindert und gleichzeitig ist der Gehalt an nichtbrennbarem Gas innerhalb des erzeugten Schaums vermindert, wodurch eine beträchtliche Verminderung der Feuerlöschfähigkeit eintritt.

Dieses Problem kann dadurch gelöst werden, dass man die Entfernung zwischen der Gasdüse 7 und dem Schaumerzeugungsnetz 2 genügend lang macht, so dass die Lösung G' des nichtbrennbaren Gases verdampft ist, bevor sie mit der Schaumlösung F zusammentrifft. Dies hat jedoch eine beträchtliche Verlängerung des Rohrs 1 zur Folge und die dadurch bedingte Vergrösserung des Systems wirft ein anderes Problem bei der Installation des Systems auf.

Zur Lösung dieses Problems ist vorgeschlagen worden (z.B. in dem JP-UM 52-154885), vor der Gasdüse 7 eine Heizvorrichtung 8 anzubringen, wie es in Figur 1 durch punktierte Linien angedeutet ist, und durch diese die von der Düse 7 ausgeblasene Gasmischung G' zu erhitzen und zu verdampfen. Die Verwendung der Heizvorrichtung 8, die in Folge der offenen Heizspule zum Versagen neigt, macht jedoch eine häufige Inspektion erforderlich. Ausserdem wird dadurch die Konstruktion komplizierter, und es ist schwierig, den Luftstrom A innerhalb des Rohrs 1 gleichmässig zu gestalten (dies trifft auch auf den Fall zu, in dem die Heizvorrichtung 8 hinter der Düse 7 angeordnet ist), wodurch das Volumen des erzeugten Schaums ungleichmässig wird. Ausserdem ist für die Heizvorrichtung 8 eine weitere Drahtzuführung erforderlich.

Es wurde weiterhin vorgeschlagen (z.B. in der US-A-3,402,771) in seitlicher Position eine Sprühdüse 9 vorzusehen, wie es in Figur 1 mit punktierten Lininen angedeutet ist, wodurch eine Mischung eines nichtbrennbaren Gases in Form eines Nebels ausgeblasen werden kann. In diesem Fall entsteht jedoch das Problem, dass die in Form eines Nebels ausgeblasene Mischung eines nichtbrennbaren Gases durch den Strom der ausgeblasenen Schaumlösung F eingehüllt wird, wodurch die Konzentration und Verteilung des Gases ungleichmässig wird. Die in dem erzeugten Schaum enthaltene Gaskonzentration variiert innerhalb eines grossen Bereichs, so dass wegen der durch den Ausblasdruck der nichtbrennbaren Gasmischung verursachten Turbulenz des Ausblasflusses der Schaumlösung F oder durch das Verstopfen der Sprühdüse eine optimale Ausblasstruktur der Schaumlösung F nicht erhalten werden kann. Ausserdem bleibt dennoch in einigen Fällen die Frage des Gefrierens der Schaumlösung.

Aufgabe der Erfindung ist es, die Nachteile der bekannten Schaumlöschsysteme zu beseitigen und insbesondere ein Schaumlöschsystem zu schaffen, das eine gleichmässige Löschschaumbildung ermöglicht, ohne dass die Gefahr des Gefrierens des Löschschaums auf dem Schaumerzeugungsnetz besteht und das gleichzeitig eine kurze Bauweise des Schaumerzeugungsrohrs ermöglicht, ohne dass eine zusätzliche Heizung der Schaumerzeugungsvorrichtung erforderlich ist.

Diese Aufgabe wird bei einem Schaumlöschsystem der eingangs definierten Art durch die kennzeichnenden Merkmale des Patentanspruchs 1 gelöst.

Gemäss einer Ausgestaltung des erfindungsgemässen Schaumlöschsystems besteht die Vorrichtung zur Erzeugung von Löschschaum aus einem Rohr von kreisförmigem oder rechteckigem, vorzugsweise quadratischem, Querschnitt, an dessen Vorderseite ein Schaumerzeugungsnetz angebracht ist und in dessen rückwärtigem Teil eine Gasdüse vorgesehen ist, wobei vor der Gasdüse eine Ablenkfläche angeordnet ist, um den aus der Ausblasöffnung der Gasdüse austretenden Strahl an nichtbrennbarem Flüssiggas seitwärts zu verteilen. Die mit einer Ablenkfläche versehene Gasdüse befindet sich dabei in einer solchen Position, dass das von der Ablenkfläche verteilte Gas die Ausblasstruktur der aus den Schaumdüsen ausgeblasenen Schaumlösung nicht stört und dass das nichtbrennbare Flüssiggas, bzw. die Mischung der nichtbrennbare Gase durch einen im Rohr erzeugten Luftstrom vorwärts getrieben wird.

Das erfindungsgemässe Schaumlöschsystem, welches die oben beschriebene Konstruktion aufweist, d.h. bei dem eine Gasdüse, die eine vor der Gasaustrittsöffnung befindliche Ablenkfläche aufweist, so im rückwärtigen Teil des Löschschaumerzeugungsrohrs angeordnet ist, dass eine nichtbrennbare Gasmischung, bzw. ein nichtbrennbares Flüssiggas, wie beispielsweise ein halogenhaltiges Gas, vorzugsweise ein halogenierter Kohlenwasserstoff, die, bzw. das aus der Gasausblasdüse ausgeblasen wird, d.h. in Richtung zum vorderen Teil des Rohres geblasen wird, arbeitet so, dass der Gasstrahl von der Ablenkfläche verteilt und nach rückwärts umgelenkt wird, d.h. seitwärts vom rückwärtigen Teil des Rohrs und dass der Gasstrahl, der durch die Verteilung und Umlenkung einen erheblichen Teil seiner Bewegungsenergie verloren hat, durch den im Rohr erzeugten Luftstrom umgekehrt und nach vorn getrieben wird.

Auf diese Weise wird eine genügend lange Strömungsstrecke für das nichtbrennbare Flüssiggas und eine genügend lange Suspensionszeit in dem Luftstrom erzielt, ohne dass das Rohr verlängert werden muss. Ein Vorteil des erfindungsgemässen Schaumlöschsystems besteht darin, dass es mittels einer einfachen Konstruktion möglich ist, und zwar ohne dass eine Heizvorrichtung erforderlich ist, das nichtbrennbare Flüssiggas zu verdampfen und in dem Luftstrom zu dispergieren und einen stark expandierten Löschschaum zu erhalten, welcher die erforderliche Menge an nichtbrennbarem Gas enthält, ohne dass die Schaumerzeugung behindert wird.

Im folgenden werden an Hand der Figuren bevorzugte Ausführungsformen des erfindungsgemässen Schaumlöschsystems näher erläutert. Es zeigen
Figur 1 einen Längsschnitt eines Löschschaumsystems, des Standes der Technik,
Figur 2 einen Längsschnitt durch eine Löschschaumerzeugungsvorrichtung gemäss vorliegender Erfindung,
Figur 3 einen Querschnitt entlang der Linie B der Figur 2
Figur 4 einen Längsschnitt durch eine in der erfindungsgemässen Löschschaumerzeugungsvorrichtung verwendeten Löschschaumdüse und
Figur 5 erläutert eine unterschiedliche Anordnung der Schaumdüse und der Gasdüse.

In den Figuren 2 und 3 bedeutet 1 ein quadratisches Rohr in dessen vorderen Teil ein Schaumerzeugungsnetz 2 angeordnet ist. Im rückwärtigen Teil des Rohrs 1 sind vier Schaumdüsen 3 vom Ansaugtyp angeordnet, deren Ausblasöffnung gegen das Schaumerzeugungsnetz 2 gerichtet sind. Hinter den Schaumdüsen 3 befindet sich eine Gasdüse 4 zum Ausblasen eines nichtbrennbaren, bzw. eines Löschgases, welche vor der Ausblasöffnung 42 eine Ablenkfläche 41 aufweist, deren Längsschnitt in Figur 4 dargestellt ist.. Die Gasdüse 4 befindet sich annähernd im Zentrum der vier Schaumdüsen 3. Die Zufuhr der Schaumlösung erfolgt von einem nicht dargestellten Schaumkonzentrattank und einer nicht dargestellten Wasserzufuhr über einen Mischer durch ein Schaumlösungszufuhrrohr 5. Die Zufuhr an nichtbrennbarem Gas, bzw. Lösungsmittel erfolgt aus einem nicht dargestellten Zylinder über ein Gaszufuhrrohr 6.

Bei einem in der dargestellten Weise konstruierten Schaumlöschsystem wird den Schaumdüsen 3 durch Schaumlösungszufuhrrohre 5 und der Gasdüse 4 durch das Gaszufuhrrohr 6 unter Druck Schaumlösung, bzw. eine halogenhaltige Gasmischung zugeführt. Die zugeführte Schaumlösung wird von den Schaumdüsen gleichmässig über das Schaumerzeugungsnetz 2 verteilt, und infolge des durch das Versprühen entstehenden Unterdrucks wird Luft aus dem rückwärtigen Teil des Rohrs 1 angesaugt, so dass innerhalb des Rohrs 1 ein Luftstrom in Richtung auf das Schaumerzeugungsnetzt 2 erfolgt, wie es in Figur 2 bei A gezeigt ist.

Die Mischung des halogenhaltigen Gases wird aus der Ausblasöffnung 42 der Gasdüse 4 in Richtung auf das Schaumerzeugungsnetz 2 ausgeblasen. Dadurch trifft die halogenhaltige Gasmischung auf die vor der Ausblasöffnung 42 befindliche Ablenkfläche 41, wird seitwärts von dem rückwärtigen Teil des Rohrs 1 abgelenkt und verteilt, wie es bei G in Figur 2 gezeigt ist, wodurch sie in feine Teilchen zerteilt wird.

Die so abgelenkte halogenhaltige Gasmischung, bzw. das halogenierte Flüssiggas weist infolge der Ablenkung und Dispergierung durch die Ablenkfläche 41 eine erheblich verminderte kinetische Energie auf und wird durch den Luftstrom A, der in dem Rohr 1 erzeugt wird, vorwärts in Richtung auf das Schaumerzeugungsnetzt 2 getrieben. Die durch die Ablenkfläche 41 umgelenkte und dispergierte halogenhaltige Mischung wird durch den Luftstrom A vorwärts getrieben, kann eine grosse Entfernung zurücklegen und wird eine zeitlang in dem Luftstrom suspendiert, bevor sie mit der von den Schaumdüsen 3 ausgeblasenen Schaumlösung zusammentrifft, wie es bei F in Figur 2 gezeigt ist. Daher verdampft die halogenhaltige Mischung, bevor sie bei F mit der Schaumlösung zusammentrifft und sie wird in gasförmigem Zustand in dem Luftstrom A dispergiert. Die Schaumlösung wird von dem halogenhaltiges Gas enthaltenden Luftstrom gleichmässig über das Schaumerzeugungsnetz 2 verteilt und erzeugt einen Schaum, welcher das halogenierte Gas in der erforderlichen Menge enthält.

Figur 5 zeigt eine Ausführungsform mit einer von der oben beschriebenen Ausführungsform etwas abweichenden Anordnung der Schaumdüsen 3 im Verhältnis zu der Gasdüse 4. Eine Gasdüse 4 mit einer Ablenkfläche 41, welche das aus der Ausblasöffnung 42 austretende hälogenierte Flüssiggas nach hinten ablenkt und zersprührt, ist vor der Schaumdüse 3 angeordnet, d.h. in einer solchen Position, dass sie sich dichter am Schaumerzeugungsnetz 2 befindet. Bei dieser Anordnung stört die Gasdüse 4 die Ausblasstruktur der Schaumlösung nicht, da die abgelenkte und zersprühte halogenhaltige Mischung im wesentlichen nicht direkt in die ausgeblasene Schaumlösung F eingeblasen wird. Auch bei dieser Ausführungsform wird die aus der Gasdüse 4 ausgeblasene und dann von der Ablenkflache 41 nach hinten abgelenkte und zersprühte halogenhaltige Gasmischung G vom Luftstrom A vorwärts getrieben und verdampft, bevor sie mit der von den Schaumdüsen 3 ausgeblasenen Schaumlösung F zusammentrifft, so dass sie frein verteilt und mit dem Luftstrom A vermischt wird.

Aus dem vorstehenden ergibt sich, dass die Gasdüse 4 so angeordnet sein sollte, dass die von der Ablenkfläche 41 abgelenkte und zersprühte halogenhaltige Gasmischung G die Ausblasstruktur (Discharge Pattern) der aus den Schaumdüsen 3 ausgeblasenen Schaumlösung nicht stört.

Als Gase, die in dem erzeugten Schaum enthalten sein sollen, kommen inerte Gase, wie z.B. Kohlendioxid, in Frage, sowie die üblichen anderen Löschgase, wie alle Arten von Halonen. Die Ablenkfläche 41 für die Gasdüse 4 muss nicht zwangsläufig in den Ausblasöffnungsteil 42 der Gasdüse 4 integriert sein.

Ein Vorteil des erfindungsgemässen Schaumlöschsystems besteht darin, dass einfach dadurch, dass eine Gasdüse 4 mit einer den austretenden Flüssiggasstrom nach hinten ablenkenden und zersprühenden Ablenkfläche 41 in dem Schaumerzeugungsrohr 1 angeordnet wird, erreicht wird, dass das nichtbrennbare Flüssiggas (bzw. das Löschmittel) einen langen Weg zurücklegt und eine lange Dispergierzeit hat, bevor es mit der aus den Schaumdüsen 3 ausgeblasenen Schaumlösung zusammentrifft; dadurch wird eine Heizvorrichtung übeflüssig, ohne dass die Baulänge des Rohrs vergrössert werden muss. Das erfindungsgemässe Schaumlöschsystem ermöglicht die Erzeugung eines hochexpandierten Schaums, ohne dass die Schaumbildung gestört wird. Ausserdem besteht keine Gefahr, dass die Gasdüse verstopft wird.

## Patentansprüche

1. Vorrichtung zur Erzeugung von Löschschaum mit einem Löschschaumerzeugungsrohr (1), in dessen vorderem Teil ein Schaumerzeugungsnetz (2) und in dessen rückwärtigem Teil Schaumdüsen (3) und eine Gasdüse so angeordnet sind, daß die Gasdüse und die Schaumdüsen (3) in Richtung auf das Schaumerzeugungsnetz ausblasen, dadurch gekennzeichnet, daß vor der Gasdüse (4) eine Ablenkfläche (41) welche aus der Gasdüse ausgeblasenes nichtbrennbares Gas oder Gasgemisch zur Seite und/oder nach hinten umlenkt und zerstäubt, so angeordnet ist, daß das von der Ablenkfläche (41) umgelenkte und zerstäubte Gas, bzw. Gasgemisch die Ausblasstruktur der von den Schaumdüsen ausgeblasenen Schaumlösung nicht stört und daß das nichtbrennbare Gas, bzw. Gasgemisch durch die in dem Löschschaumerzeugungsrohr (1) erzeugte Luftströmung über eine so große Entfernung, bzw. eine solche Zeit lang vorwärts getrieben wird, daß das ausgeblasene Gas, bzw. Gasgemisch aus der Umgebung gegnügend Wärme aufnimmt, daß das Gefrieren des Schaums verhindert wird.

2. Vorrichtung gemäß Patentsanspruch 1, dadurch gekennzeichnet, daß sich die Gasdüse (4) mit der Ablenkfläche (41) vor den Schaumdüsen (3) befindet.

3. Vorrichtung gemäß einem der Patentansprüch 1 und 2, dadurch gekennzeichnet, daß die Gasdüse (4) mit der Ablenkfläche (41) eine konstruktive Einheit bildet.

## Revendications

1. Dispositif de production de mousse extinctrice comprenant un tube de production de mousse (1), à à la partie avant duquel est montée une grille de production de mousse (2) et à la partie arrière duquel sont montées des buses à mousse (3) et une buse à gaz, de façon que les directions d'éjection de la buse à gaz et des buses à mousse (3) soient dirigées sur la grille de production de mousse, caractérisé en ce que devant la buse à gaz (4) est montée une surface déflectrice (41), qui dévie vers le côté et/ou vers l'arrière le gaz ou le mélange gazeux non combustible éjecté par la buse à gaz et le pulvérise, de manière que le gaz ou le mélange gazeux dévié par la surface déflectrice (41) et pulvérisé ne perturbe pas 1 structure d'éjection de la solution de mousse éjectée par les buses à mousse, et que le courant d'air produit dans le tube de production de mousse extinctrice (1), refoule vers l'avant le gaz ou le mélange gazeux non combustible sur une distance si grande ou pendant une durée si longue que le gaz ou le mélange gazeux éjecté prenne suffisamment de chaleur au milieu qui l'entoure pour empêcher la mousse de geler.

2. Dispositif suivant la revendication 1, caractérisé en ce que la buse à gaz (4) se trouve, avec la surface déflectrice (41), en avant des buses à mousse (3).

3. Dispositif suivant l'une des revendications 1 ou 2, caractérisé en ce que la buse à gaz (4) forme, avec la surface déflectrice (41), une unité de construction.

## Claims

1. A foam extinguishing system comprising a foam generating cylinder (1), wherein a foam generating net (2) is provided at the front, and foam nozzles (3) and a gas discharge nozzle (4) are arranged in such manner at the rear of said cylinder (1) that the gas discharge nozzle (4) and the foam nozzles (3) flow out in the direction of the foam generating net (2), characterized in that a deflector (41) which reflects and disperses a non-combustible gas or gas mixture sideways from the rear and/or rearward is arranged in such manner in front of said gas discharge nozzle (4) that said non-combustible gas or gas mixture reflected and dispersed by said deflector (41) does not disturb the discharge pattern of the foam solution discharged from said foam nozzles (3), and that said non-combustible gas or gas mixture is pushed forward by the air-stream generated in the foam generating cylinder (1) over such a great distance or for such a long time that said discharged gas or gas mixture absorbs a sufficient quantity of heat from the environment that the freezing of the foam is impeded.

2. A foam extinguishing system according to claim 1, characterized in that said gas discharge nozzle (4) provided with said deflector (41) is located forwards of said foam nozzles (3).

3. A foam extinguishing system according to any of claims 1 and 2, characterized in that said gas discharge nozzle (4) together with said deflector (41) forms a constructive aggregate.
